# EUROPÄISCHE PATENTANMELDUNG

(11) **EP 2 876 266 A1**
(43) Veröffentlichungstag der Anmeldung: **27.05.2015**
(21) Anmeldenummer: 13193757.5
(22) Anmeldetag: 21.11.2013
(51) Int. Cl.: F01K 7/34

(54) **Anordnung zur Entnahme von Dampf aus einer Dampfturbine**

(71) Anmelder: Siemens Aktiengesellschaft, 80333 München (DE)
(72) Erfinder: Beul, Ulrich, 45219 Essen (DE); Huckriede, Dirk, 41352 Korschenbroich (DE); Koebe, Mario, 45478 Mülheim an der Ruhr (DE); Obert, Sandra, 40239 Düsseldorf (DE); Pfaller, Dirk, 45149 Essen (DE); Stiehm, Andreas, 53424 Remagen-Kripp (DE); Zahn, Sebastian, 47051 Duisburg (DE); Zimmer, Gerta, 45468 Mülheim an der Ruhr (DE)

(57) **Zusammenfassung**

Die Erfindung betrifft eine Anordnung zur Entnahme von Dampf aus einer Dampfturbine (1), insbesondere einer Mitteldruckturbine, mit einem inneren Rohr (15) und einem äußeren Rohr (9), wobei das innere Rohr (9) mindestens eine Aussparung (16, 17, 18) und das äußere Rohr (9) mindestens eine Aussparung (10, 12, 14) aufweist, so dass abhängig von einer relativen Position des inneren Rohrs (15) zum äußeren Rohr (9) an ausgewählten Stellen Dampf durch die mindestens eine Aussparung (10, 12, 14) des äußeren Rohrs und durch die mindestens eine Aussparung (16, 17, 18) des inneren Rohrs in das innere Rohr (15) gelangen kann.

## Beschreibung

Bei thermischen Kraftanlagen wird zur besseren Ausnutzung der Energie häufig Kraft-Wärmekopplung betrieben. Hierzu wird im Regelfall der Dampf vor seiner vollständigen Entspannung in der Dampfturbine angezapft und an einen Wärmetauscher geführt, in dem die Wärme an das Fernwärmenetz übergeben wird. Da sich die geforderte Fernwärmeleistung und die Turbinenleistung über weite Bereiche ändern, ist ein Regelungskonzept energetisch vorteilhaft.

Bei den bisherigen Anlagen wird häufig eine Stauklappe in einer Überströmleitung eingesetzt um den Druck an den Anzapfungen zu kontrollieren. Damit soll die Dampfturbine geschützt werden und die geforderte Wärmemenge für das Fernwärmenetzt bereitgestellt werden. Eine Stauklappe kann aber zu erheblichen Wirkungsradnachteilen führen. Wesentlich hierbei ist, dass der in der Turbine weiterströmende Dampf häufig mit der Stauklappe gedrosselt wird. Zudem sind die Stauklappen und die Regelung technisch aufwändig.

Aufgabe der Erfindung ist es eine Anordnung bereitzustellen, mit der Dampf im geforderten Druckniveau einfach bereit gestellt werden kann, wobei eine energetisch günstige Betriebsweise erreicht werden soll.

Diese Aufgabe wird durch den unabhängigen Patentanspruch gelöst. Die abhängigen Ansprüche geben vorteilhafte Weiterentwicklungen an.

Hierzu wird eine Anordnung zur Entnahme von Dampf aus einer Dampfturbine, insbesondere einer Mitteldruckturbine, mit einem inneren Rohr und einem äußeren Rohr, wobei das innere Rohr mindestens eine Aussparung und das äußere Rohr mindestens eine Aussparung aufweist, vorgeschlagen. Diese Anordnung, die auch als "Rohr-in-Rohr-Konstruktion" bezeichnet werden kann, ist so aufgebaut, dass abhängig von einer relativen Position des inneren Rohrs zum äußeren Rohr an ausgewählten Stellen Dampf durch die mindestens eine Aussparung des äußeren Rohrs und durch die mindestens eine Aussparung des inneren Rohrs in das innere Rohr gelangen kann und so ein Anzapfbetrieb erreicht werden kann.

Durch geeignete Wahl der relativen Position des inneren Rohrs zum äußeren Rohr werden an ausgewählten Stellen Verbindungen geschaffen. Im Regelfall sind sowohl im inneren Rohr als auch in dem äußeren Rohr mehrere Aussparungen vorhanden, so dass zum Schaffen einer Verbindung dafür zu sorgen ist, dass die Aussparungen übereinander liegen.

Denkbar wäre aber auch, etwa im äußeren Rohr als Aussparung einen langgezogenen Schlitz vorzusehen und im inneren Rohr an verschiedenen Stellen runde Aussparungen. Auch dann könnte durch eine Veränderung der relativen Position, etwa durch Verdrehung oder Verschieben, des inneren Rohrs zum äußeren Rohr beeinflusst werden, an welcher Stelle die Aussparungen übereinander liegen.

In einer Ausführungsform der Erfindung wird das äußere Rohr durch eine Bohrung in einem Gehäuse der Dampfturbine gebildet. Damit kann das äußere Rohr verwirklicht werden, ohne ein zusätzliches Bauteil zu benötigen.

In einer Ausführungsform der Erfindung sind relative Positionen des inneren Rohrs zum äußeren Rohr wählbar, bei denen jeweils maximal an einer Stelle Dampf aus der Dampfturbine durch eine Aussparung des äußeren Rohrs und eine Aussparung des inneren Rohrs strömen kann. Damit kann erreicht werden, dass Dampf nur von einem bestimmten Bereich in der Dampfturbine entnommen wird. Es wird zugleich sichergestellt, dass nicht in anderen Bereichen Dampf in die Dampfturbine zurückströmt, wodurch sich eine Stufenüberbrückung ergäbe. Diese Gefahr wäre gegeben, würde etwa aus einem Bereich der Dampfturbine, in dem der Druck höher ist, Dampf in das innere Rohr strömen und von dort in einen anderen Bereich der Dampfturbine mit niedrigerem Druck zurückströmen könnte.

In einer wichtigen Ausführungsform kann die Stelle, an der Dampf aus der Dampfturbine durch eine Aussparung des äußeren Rohrs und eine Aussparung des inneren Rohrs strömen kann, abhängig vom Betriebszustand der Dampfturbine und abhängig von der Anforderung eines Wärmeverbrauchers gewählt werden. Damit wird erreicht, dass Dampf in einem gewünschten Druckbereich aus der Dampfturbine entnommen werden kann. Damit kann in einfacher Weise auf unterschiedliche Anforderungen eines Wärmeverbrauchers, in der Regel eines Fernwärmenetzes, reagiert werden und so eine Maximierung der Brennstoffausnutzung erfolgen.

In einer bereits angesprochenen Ausführungsform der Erfindung ist das innere Rohr relativ zum äußeren Rohr drehbar. Erfindungswesentlich ist die relative Drehung des inneren Rohrs zum äußeren Rohr. Für die folgende Erläuterung wird davon ausgegangen, dass das innere Rohr drehbar ist und das äußere Rohr fest positioniert ist. Durch die Drehung des inneren Rohrs werden die Aussparungen des inneren Rohrs ebenfalls gedreht. Am äußeren Rohr seien in bestimmten Abstand an jeweils derselben radialen Position Aussparungen angebracht. Am inneren Rohr seien in Längsrichtung an denselben Stellen ebenfalls Aussparungen vorhanden, die jedoch längs des Umfangs an unterschiedlichen Stellen angebracht sind. Durch die Drehung des inneren Rohrs kann erreicht werden, dass an einer bestimmten Stelle in Längsrichtung die Aussparung des inneren Rohrs und die Aussparung des äußeren Rohrs übereinander liegen. Damit kann dort Dampf in das innere Rohr eindringen. An anderen Stellen in Längsrichtung hingegen befinden sich die Aussparung des inneren Rohrs und die Aussparung des äußeren Rohrs an unterschiedlichen Umfangspositionen, so dass dort Dampf weder eindringen noch austreten kann.

Die vorgenannte Ausführungsform macht die Vorteile der Erfindung sehr deutlich. Es genügt ein bewegliches Bauteil, im obigen Beispiel das innere Rohr. Damit genügt auch ein Antrieb. Bei einer Mehrzahl von Ventilen oder Klappen, wie im Stand der Technik üblich, ist es erforderlich für jedes Ventil oder jede Klappe einen eigenen Antrieb vorzusehen.

Es genügt auch nur in einer Rohrleitung einen Schutz gegen Rückströmung vorzusehen. Die hierfür dienenden Rückschlagklappen sind mitunter aufwändig. Auch von daher ist es vorteilhaft, wenn deren Anzahl reduziert werden kann. Bei der erfindungsgemäßen Lösung genügt eine Rückschlagklappe. Diese könnte im inneren Rohr stromabwärts aller Aussparungen angebracht werden. Noch besser dürfte es sein die Rückschlagkappe anschließend an die Anordnung von innerem und äußerem Rohr anzubringen. Dann ist es nicht erforderlich diese mit zu bewegen, wenn es das innere Rohr zu bewegen gilt.

Wie bereits erwähnt, ist in einer Ausführungsform der Erfindung das äußere Rohr fest positioniert. Wie bereits dargestellt, ist es für die Erfindung wesentlich, dass die relative Position des inneren Rohrs zum äußeren Rohr verändert werden kann. Somit ist es grundsätzlich unerheblich ob das innere Rohr, das äußere Rohr oder beide Rohre beweglich sind. Da der Dampf in irgendeiner Weise von der Dampfturbine an das äußere Rohr gelangen muss, ist es häufig sinnvoll, wenn das äußere Rohr fest positioniert ist. Ferner kann es sinnvoll sein die erfindungsgemäße Anordnung am äußeren Rohr in der thermischen Kraftanlage zu befestigen. Auch hierfür ist es günstig das äußere Rohr fest zu positionieren.

An dieser Stelle soll erwähnt werden, dass neben einer Drehung auch ein Längsverschieben denkbar ist. So könnte beispielsweise das äußere Rohr eine Mehrzahl von Aussparungen aufweisen und das innere Rohr eine einzelne Aussparung. Die Aussparung des inneren Rohrs und die Aussparungen des äußeren Rohrs könnten in Umfangsrichtung alle an derselben Stelle sein. Durch Längsverschieben des inneren Rohrs im äußeren Rohr kann dann bestimmt werden, durch welche Aussparung im äußeren Rohr der Dampf eintritt.

In einer Ausführungsform der Erfindung sind von der Dampfturbine vom Dampf durchströmbare Verbindungen zur mindestens einen Aussparung des äußeren Rohrs angeordnet. Durch derartige Verbindungen kann der Dampf geordnet von der Dampfturbine zum äußeren Rohr strömen. Bei den Verbindungen kann es sich um im Stand der Technik gebräuchliche Dampfleitungen handeln. Da nur dann, wenn an der Stelle der jeweiligen Aussparung des äußeren Rohrs eine Aussparung des inneren Rohrs angeordnet ist, Dampf aus der Dampfturbine strömen kann, ist es ohne besonderen Aufwand für Dampfabsperrungen möglich derartige Verbindungen anzuordnen.

Entsprechend gehen in einer Ausführungsform der Erfindung von einer Vielzahl von Laufreihen der Dampfturbine durchströmbare Verbindungen zu mindestens einer Aussparung des äußeren Rohrs ab. Zumeist geht von jeder Laufreihe der Dampfturbine oder jeweils zwischen den Laufreihen eine durchströmbare Verbindung zu einer Aussparung des äußeren Rohrs ab. Anhand dieser Ausführungsform werden - die auch mit denkbaren anderen Ausführungsformen erreichbaren - Vorteile besonders deutlich. Es ist stets möglich den Dampf bei einem Druck aus der Dampfturbine zu entnehmen, der allenfalls geringfügig über dem minimal angeforderten Druck liegt. Damit kann der Dampf in der Dampfturbine weiter als im Stand der Technik üblich entspannt werden und so mehr mechanische und entsprechend mehr elektrische Leistung erbracht werden und so der Wirkungsgrad im Entnahmebetrieb gesteigert werden. Es ist klar, dass auch ohne die erfindungsgemäße Anordnung eine Vielzahl von Dampfanzapfungen möglich wäre. Dies wäre allerdings so aufwändig, dass davon in der Regel Abstand genommen wird.

Wie bereits erwähnt ist im Regelfall der Dampf zur Zuführung zu einem externen Wärmeverbraucher, insbesondere einem Fernwärmenetz, entnehmbar. Dies ist eine wesentliche Ausführungsform der Erfindung. Es ist aber nicht ausgeschlossen die Erfindung etwa zu einer verbesserten regenerativen Speisewasservorwärmung oder zu anderen denkbaren Zwecken zu nutzen.

In einer Ausführungsform der Erfindung sind die Aussparungen durch Bohrungen oder durch Öffnungen nach Art einer Bohrung gebildet. Durch Bohren können die Aussparungen mit niedrigem Aufwand bereitgestellt werden.

Anhand der Figur 1 soll die Erfindung nachfolgend näher beschrieben werden.

Gezeigt ist schematisch eine Dampfturbine 1 mit einem Dampfeinlass 2. Die Dampfturbine weist eine Achse 3 auf, an der sich eine nicht dargestellte Welle befindet. Schematisch zu erkennen sind Laufreihen 4 bis 7, in denen der Dampf entspannt wird und dabei die Welle der Dampfturbine 1 antreibt. Zwischen den Laufreihen 4 und 5 geht eine vom Dampf durchströmbare Verbindung 8 ab. Die Verbindung 8 führt zu einem äußeren Rohr 9, genauer gesagt zu einer Aussparung 10 des äußeren Rohrs 9. In analoger Weise geht zwischen den Laufreihen 5 und 6 eine vom Dampf durchströmbare Verbindung 11 ab, die zu einer Aussparung 12 führt. Ebenfalls geht zwischen den Laufreihen 6 und 7 eine vom Dampf durchströmbare Verbindung 13 ab, die zu einer Aussparung 14 führt.

Im äußeren Rohr 9 ist ein weiteres Rohr als inneres Rohr 15 angeordnet. Das innere Rohr 15 weist in Längsrichtung an denselben Stellen wie das äußere Rohr 9 Aussparungen auf. An der Stelle der Aussparung 10 des äußeren Rohrs 9 eine Aussparung 16, an der Stelle der Aussparung 12 eine Aussparung 17 und an der Stelle der Aussparung 14 eine Aussparung 18. Die Aussparungen 16, 17 und 18 des inneren Rohrs befinden sich in Umfangsrichtung an unterschiedlichen Stellen des inneren Rohrs 15. Bei der in der Figur 1 gezeigten Einstellung schließt sich an die Aussparung 10 des äußeren Rohrs 9 die Aussparung 16 des inneren Rohrs 15 an. Damit kann Dampf nach Entspannung in der Laufreihe 4 entnommen werden und durch die durchströmbare Verbindung 8 in das innere Rohr 15 und weiter zu einer Dampfentnahme 19 strömen. Die anderen durchströmbaren Leitungen 11 und 13 sind dabei verschlossen, da sich die zugehörigen Aussparungen 17 und 18 des inneren Rohrs 15 nicht an die Aussparungen 12 und 14 des äußeren Rohrs 9 anschließen. Durch Drehung des inneren Rohrs 15 kann eingestellt werden, an welche Aussparung des äußeren Rohrs 9 sich eine Aussparung des inneren Rohrs 15 anschließt. Damit kann erreicht werden dass der Dampf durch eine andere durchströmbare Leitung strömt oder überhaupt kein Dampf entnommen werden kann. Nicht entnommener Dampf strömt durch einen Dampfauslass 20 aus der Dampfturbine 1. Handelt es bei der Dampfturbine 1 um eine Mitteldruckturbine, strömt der Dampf vom Dampfauslass 20 weiter in eine nicht dargestellte Niederdruckturbine. Abschließend soll erwähnt werden, dass die Aussparungen durch Bohren erhalten werden, es sich also um Bohrungen handelt.

Obwohl die Erfindung im Detail durch das bevorzugte Ausführungsbeispiel näher illustriert und beschrieben wurde, so ist die Erfindung nicht durch die offenbarten Beispiele eingeschränkt und andere Variationen können vom Fachmann hieraus abgeleitet werden, ohne den Schutzumfang der Erfindung zu verlassen.

## Patentansprüche

1. Anordnung zur Entnahme von Dampf aus einer Dampfturbine (1), insbesondere einer Mitteldruckturbine, mit einem inneren Rohr (15) und einem äußeren Rohr (9),
wobei das innere Rohr (9) mindestens eine Aussparung (16, 17, 18) und das äußere Rohr (9) mindestens eine Aussparung (10, 12, 14) aufweist, so dass abhängig von einer relativen Position des inneren Rohrs (15) zum äußeren Rohr (9) an ausgewählten Stellen Dampf durch die mindestens eine Aussparung (10, 12, 14) des äußeren Rohrs und durch die mindestens eine Aussparung (16, 17, 18) des inneren Rohrs in das innere Rohr (15) gelangen kann.

2. Anordnung nach Anspruch 1,
**dadurch gekennzeichnet, dass**
das äußere Rohr durch eine Bohrung in einem Gehäuse der Dampfturbine gebildet ist.

3. Anordnung nach einem der Ansprüche 1 oder 2,
**dadurch gekennzeichnet, dass**
relative Positionen des inneren Rohrs (15) zum äußeren Rohr (9) wählbar sind, bei denen jeweils maximal an einer Stelle Dampf aus der Dampfturbine (1) durch eine Aussparung (10, 12, 14) des äußeren Rohrs und eine Aussparung (16, 17, 18) des inneren Rohrs strömen kann.

4. Anordnung nach Anspruch 3,
dass die Stelle abhängig vom Betriebszustand der Dampfturbine (1) und abhängig von der Anforderung eines Wärmeverbrauchers gewählt werden kann, so dass Dampf in einem gewünschten Druckbereich aus der Dampfturbine (1) entnommen werden kann.

5. Anordnung nach einem der vorhergehenden Ansprüche,
**dadurch gekennzeichnet, dass**
das innere Rohr (15) relativ zum äußeren Rohr (9) drehbar ist.

6. Anordnung nach einem der vorhergehenden Ansprüche,
**dadurch gekennzeichnet, dass**
das äußere Rohr (9) fest positioniert ist.

7. Anordnung nach einem der vorhergehenden Ansprüche,
**dadurch gekennzeichnet, dass**
von der Dampfturbine (1) vom Dampf durchströmbare Verbindungen (8, 11, 13) zur mindestens einen Aussparung (10, 12, 14) des äußeren Rohrs (9) angeordnet sind.

8. Anordnung nach Anspruch 7,
**dadurch gekennzeichnet, dass**
von einer Vielzahl von Laufreihen (4, 5, 6, 7) der Dampfturbine (1) durchströmbare Verbindungen (8, 11, 13) zu mindestens einer Aussparung (10, 12, 14) des äußeren Rohrs (9) abgehen.

9. Anordnung nach einem der vorhergehenden Ansprüche,
**dadurch gekennzeichnet, dass**
der Dampf zur Zuführung zu einem externen Wärmeverbraucher (19), insbesondere einem Fernwärmenetz, entnehmbar ist.

10. Anordnung nach einem der vorhergehenden Ansprüche,
**dadurch gekennzeichnet, dass**
die Aussparungen (10, 12, 14, 16, 17, 18) durch Bohrungen oder durch Öffnungen nach Art einer Bohrung gebildet sind.
